# EUROPÄISCHE PATENTANMELDUNG

(11) **EP 0 884 233 A1**
(43) Veröffentlichungstag der Anmeldung: **16.12.1998**
(21) Anmeldenummer: 97109343.0
(22) Anmeldetag: 10.06.1997
(51) Int. Cl.: B61K 3/02, B61L 25/02

(54) **Spurkranzschmieranlage für Schienenfahrzeuge**

(71) Anmelder: DE LIMON FLUHME GMBH, D-40227 Düsseldorf (DE)
(72) Erfinder: Morgenstern, Gerhard, 40822 Mettmann (DE)
(74) Vertreter: Stenger, Watzke & Ring Patentanwälte

(57) **Zusammenfassung**

Die Erfindung betrifft eine Spurkranzschmieranlage für Schienenfahrzeuge, bei der die Schmierimpulse von einer Steuerung ausgelöst werden, die in Abhängigkeit vom Schienenverlauf im Streckennetz arbeitet. Um eine Spurkranzschmieranlage zu schaffen, mit der es möglich ist, bereits dann einen Schmierimpuls auszulösen, bevor das Schienenfahrzeug einen Bogen befährt, wird vorgeschlagen, daß Impulsgeber (8) für die Auslösung des Schmierimpulses ein satellitengestütztes Navigationssystem zur Bestimmung der Position des Schienenfahrzeugs im Streckennetz ist, daß am Schienenfahrzeug eine Empfängerstation (8a) zum Empfang von Signalen (14) des satellitengestützten Navigationssystems angeordnet ist, und daß am Schienenfahrzeug eine Steuerelektronik zur Auswertung der Positionsbestimmung in Kombination mit einem digitalisiert vorliegenden Streckennetzplan angeordnet ist.

## Beschreibung

Die Erfindung betrifft eine Spurkranzschmieranlage für Schienenfahrzeuge, bei denen die Schmierimpulse von einer Steuerung ausgelöst werden, die in Abhängigkeit vom Schienenverlauf im Streckennetz arbeitet.

Spurkranzschmierungen bei Schienenfahrzeugen dienen dem Zweck, den Verschleiß des Rades und der Schiene im Bereich des Spurkranzes des Rades zu verringern. Vorwiegend findet man Spurkranzschmieranlagen an Drehgestellen von Lokomotiven, aber auch Schienenfahrzeugen anderer Art, wie beispielsweise Straßenbahnen. Die Schmierung erfolgt vornehmlich mit wasserfesten und kältebeständigen Schmiermitteln, wobei die Schmierimpulse von einer Steuerung ausgelöst werden. Das Schmiermittel wird mittels Druckluft auf die Spurkränze gesprüht und während der Fahrt selbsttätig über die Schienenflanken auch auf die Spurkränze der nachfolgenden Radsätze übertragen. Spurkranzschmieranlagen sind aus der Praxis in verschiedenen Ausführungsformen bekannt.

Ein grundsätzliches Problem bei der Spurkranzschmierung besteht darin, die Schmierimpulse zum korrekten Zeitpunkt auszulösen und den Schmierstoff an der richtigen Stelle, nämlich dem Spurkranz des gerade an die Schiene anlaufenden Rades aufzutragen. Bislang ist versucht worden, diese Probleme mit wegabhängigen und/oder zeitabhängigen und/oder bogenabhängigen Steuerungen zu lösen. Bei der wegabhängigen Steuerung wird nach einer frei bestimmbaren Wegstrecke, beispielsweise alle 200 Meter, ein Schmierimpuls ausgelöst. Die Wegstrecke wird dabei über einen Weggeber gemessen, wobei es unerheblich ist, ob der Zug sich auf einer Geraden bewegt oder einen Bogen befährt. Bei der zeitabhängigen Steuerung wird der Schmierimpuls mittels eines Relais ausgelöst, dessen Impuls- und Pausenzeiten frei einstellbar sind.

Im Unterschied zu diesen voranstehend genannten Verfahren zur Spurkranzschmierung, bei denen der Schmierimpuls nach dem Zurücklegen einer festen Wegstrecke oder nach dem Verstreichen eines festen Zeitintervalls ausgelöst wird, werden bei den bekannten Spurkranzschmieranlagen mit bogenabhängiger Steuerung die Schmierimpulse durch Fliehkraftschalter ausgelöst, welche auf Linksbögen oder Rechtsbögen reagieren und die Schmierung der jeweils anlaufenden Seite auslösen. Eine Optimierung dieser bekannten bogenabhängigen Steuerung wird dadurch erzielt, daß Beschleunigungsgeber oder Neigungswinkelmesser verwendet werden.

Ein Problem der bogenabhängigen Steuerung - egal ob mit Beschleunigungsgeber oder Neigungswinkelmesser - besteht darin, daß diese bekannten Impulsgeber erst dann ansprechen, wenn das Schienenfahrzeug bereits den Bogen befährt, also die Gefahr besteht, daß ein Rad an die Schiene anläuft.

Der Erfindung liegt die **Aufgabe** zugrunde, eine Spurkranzschmieranlage für Schienenfahrzeuge bereitzustellen, die es ermöglicht, in Abhängigkeit vom Schienenverlauf Schmierimpulse auszulösen, bevor ein Rad an die Schiene anläuft.

Die **Lösung** dieser Aufgabenstellung ist erfindungsgemäß dadurch gekennzeichnet, daß Impulsgeber für die Auslösung des Schmierimpulses ein satellitengestütztes Navigationssystem zur Bestimmung der Position des Schienenfahrzeugs im Streckennetz ist, daß am Schienenfahrzeug eine Empfängerstation zum Empfang von Signalen des satellitengestützten Navigationssystems angeordnet ist, und daß am Schienenfahrzeug eine Steuerelektronik zur Auswertung der Positionsbestimmung in Kombination mit einem digitalisiert vorliegenden Streckennetzplan angeordnet ist.

Mit Hilfe solcher GPS (Global Positioning System) genannter satellitenunterstützter Navigationssysteme ist es möglich, die Lage eines jeden mit einem solchen Navigationssystem ausgerüsteten Gegenstandes bis auf eine Genauigkeit von 50 Metern zu bestimmen. Höhere Genauigkeiten können mit Hilfe von Differential-GPS-Systemen erzielt werden. Das GPS besteht aus mehreren die Erde in verschiedenen Bahnebenen in etwa 20.000 km Höhe umkreisenden Satelliten. Bei den zur Zeit gebräuchlichen GPS-Systemen sind für eine Positionsbestimmung simultane Einweglaufzeitmessungen von vier Satelliten erforderlich. Diese Satellitensignale werden von einer Empfängerstation empfangen und ausgewertet. Somit bedarf es der Ausrüstung des Schienenfahrzeugs mit der Empfängerstation, um die satellitengestützte Positionsbestimmung des Schienenfahrzeugs im Streckennetz zu ermöglichen. Beim Vorliegen eines digitalisierten Streckennetzplanes ist es aufgrund der vorgegebenen Fahrstrecke sowie vorteilhafterweise zusätzlich der erfaßbaren Fahrgeschwindigkeit des Schienenfahrzeuges möglich, ausgehend von einem festgelegten Ausgangspunkt mittels des GPS die exakte Position eines mit einer GPS-Empfängerstation ausgerüsteten Schienenfahrzeugs zu bestimmen. Da dem Streckennetzplan der genaue Verlauf des Schienenstreckennetzes zu entnehmen ist, also auch feststeht, wann ein Rechts- oder Linksbogen kommt, kann bei der Verwendung eines solchen satellitengestützten Navigationssystems als Impulsgeber für eine Spurkranzschmieranlage exakt dann ein Schmierimpuls ausgelöst werden, wenn sich das Schienenfahrzeug auf einen Bogen zu bewegt.

Auf diese Weise ist es somit möglich, den Schmierimpuls bereits vor dem Einfahren in einen Bogen auszulösen, so daß der Spurkranz des an die Schiene anlaufenden Rades bereits vor dem ersten Anlaufen geschmiert ist, wodurch der Verschleiß des Rades und der Schiene erheblich verringert werden können.

Weitere Merkmale und Vorteile der Erfindung ergeben sich aus der nachfolgenden Beschreibung der zugehörigen Zeichnung, in der eine schematische Gesamtansicht einer erfindungsgemäßen Spurkranzschmieranlage dargestellt ist.

Die Abbildung zeigt den Aufbau einer Spurkranzschmiereinrichtung. Die Schmiereinrichtung selbst weist einen Schmierstoffbehälter 1 auf, in welchem als Schmierstoffe Öle, Fließfette oder auch biologisch abbaubare Schmierstoffe als Vorrat angeordnet sind. Der im Schmierstoffbehälter 1 gelagerte Schmierstoff wird mit Druckluft von einer Druckluftquelle 2 mit einem Eingangsdruck von maximal 10 bar über einen Absperrhahn 3 mit Entlüftung und einen Druckregler 4 beaufschlagt. Der Schmierstoff gelangt über eine Schmierstoffleitung S zu mindestens einer Schmierstoff-Dosierpumpe 6. Jede Schmierstoff-Dosierpumpe 6 ist zusätzlich über eine Druckleitung 7 an die Druckluftquelle 2 angeschlossen.

Zur Steuerung der Schmierstoff-Dosierpumpe 6 ist ein Impulsgeber 8 vorgesehen, mit welchen Sprühschmiervorgänge der Schmierstoff-Dosierpumpe 6 auslösbar sind. Bei dem dargestellten Ausführungsbeispiel einer Spurkranzschmieranlage finden zwei Schmierstoff-Dosierpumpen 6 Verwendung. Die dargestellte Ausführungsform für eine Rillenschiene, wie sie beispielsweise für Straßenbahnen verwendet wird, ist selbstverständlich auch auf eine Hochschiene, wie diese für den normalen Zugbetrieb verwendet wird, übertragbar.

Die durch den als satellitengestütztes Navigationssystem (GPS) ausgebildeten Impulsgeber 8 über eine elektrische Leitung 9 in die Schmierstoff-Dosierpumpe 6 ausgelösten Schmierstoffimpulse führen zur Freigabe einer definierten Schmierstoffmenge, wobei gleichzeitig die Druckluftzuführung an der Druckluftquelle 2 über die Druckluftleitung 7 in der Schmierstoff-Dosierpumpe 6 geöffnet wird. Die Druckluft transportiert den Schmierstoff als Schmierstoff-Luft-Gemisch entweder direkt oder über einen Mengenteiler 10 durch die Schmierstoff-Luft-Gemischleitung 11 zu einer in der Nähe des Spurkranzes angeordneten Sprühdüse 12. Derart wird der Schmierstoff auf den jeweiligen Spurkranz des Schienenfahrzeugs aufgesprüht.

Zur Positionsbestimmung des Schienenfahrzeugs im Streckennetz sind bei den zur Zeit gebräuchlichen GPS-Systemen simultane Einweglaufzeiten von vier Satelliten 13 erforderlich. Die Satellitensignale 14 werden von einer Empfängerstation 8a empfangen und ausgewertet.

Die Steuerung der Spurkranzschmieranlage weist ferner einen nicht dargestellten Fahrgeschwindigkeitsmesser auf, dessen Impulse von einer ebenfalls nicht dargestellten Steuerelektronik gemeinsam mit der Positionsbestimmung des GPS und einem in der Steuereinheit gespeicherten digitalisierten Streckennetzplan ausgewertet werden, um Schmierimpulse auszulösen.

### Bezugszeichenliste

- 1: Schmierstoffbehälter
- 2: Druckluftquelle
- 3: Absperrhahn
- 4: Druckregler
- 5: Schmierstoffleitung
- 6: Schmierstoff-Dosierpumpe
- 7: Druckluftleitung
- 8: Impulsgeber
- 8a: Empfängerstation
- 9: elektrische Leitung
- 10: Mengenteiler
- 11: Schmierstoff-Luft-Gemischleitung
- 12: Sprühdüse
- 13: Satellit
- 14: Satellitensignal

## Patentansprüche

1. Spurkranzschmieranlage für Schienenfahrzeuge, bei der die Schmierimpulse von einer Steuerung ausgelöst werden, die in Abhängigkeit vom Schienenverlauf im Streckennetz arbeitet,
**dadurch gekennzeichnet,**
daß Impulsgeber (8) für die Auslösung des Schmierimpulses ein satellitengestütztes Navigationssystem zur Bestimmung der Position des Schienenfahrzeugs im Streckennetz ist, daß am Schienenfahrzeug eine Empfängerstation (8a) zum Empfang von Signalen (14) des satellitengestützten Navigationssystems angeordnet ist, und daß am Schienenfahrzeug eine Steuerelektronik zur Auswertung der Positionsbestimmung in Kombination mit einem digitalisiert vorliegenden Streckennetzplan angeordnet ist.

2. Spurkranzschmieranlage nach Anspruch 1, dadurch gekennzeichnet, daß die Fahrgeschwindigkeit des Schienenfahrzeuges als weiterer Berechnungsfaktor zur Auslösung des Schmierimpulses durch die Steuerelektronik heranziehbar ist.
